# EUROPÄISCHE PATENTANMELDUNG

(11) **EP 4 257 315 A1**
(43) Veröffentlichungstag der Anmeldung: **11.10.2023**
(21) Anmeldenummer: 23157929.3
(22) Anmeldetag: 22.02.2023
(51) Int. Cl.: B28B 3/02, B28B 13/02, E01C 11/22, E01C 5/06

(54) **VERFAHREN UND VORRICHTUNG ZUR HERSTELLUNG VON BETONSTEINEN**

(30) Priorität: 06.04.2022 DE 102022108257
(71) Anmelder: Godelmann GmbH & Co. KG, 92269 Fensterbach (DE)
(72) Erfinder: Godelmann, Bernhard, 92245 Kümmersbruck (DE)
(74) Vertreter: Glück Kritzenberger Patentanwälte PartGmbB

(57) **Zusammenfassung**

Beschrieben wird ein Verfahren zum Herstellen von Betonsteinen (1), insbesondere von Betonsteinen (1) zur Erstellung eines Flächenbelags, wobei jeder Betonstein (1) einen mehrschichtigen Betonsteinkörper (2) mit zumindest einer ebenen Betonsteinunterseite (2.1) und einer dieser gegenüberliegenden im Wesentlichen flachen Betonsteinoberseite (2.2) umfasst und wobei der Betonsteinkörper (2) zumindest eine als Vorsatzbetonschicht ausgebildete und die Betonsteinoberseite (2.2) bildende, erste Betonsteinschicht (2a), zumindest eine als Kernbetonschicht ausgebildete zweite Betonsteinschicht (2b) sowie wenigstens eine die Betonsteinunterseite (2.1) bildende dritte Betonsteinschicht (2c) aufweist. Bei dem Verfahren wird wenigstens eine Schalungsform (4) bereitgestellt. In einem Schritt zur Erzeugung der als Kernbetonschicht ausgebildeten zweiten Betonsteinschicht (2b) wird mittels einer ersten Fülleinrichtung (11) ein Kernbeton in die Schalungsform (4) eingebracht. Nach dem Einbringen des Kernbetons wird in einem weiteren Schritt zur Erzeugung der als Vorsatzbetonschicht ausgebildeten ersten Betonsteinschicht (2a) ein Vorsatzbeton in die Schalungsform (4) nachgefüllt. Das in die Schalungsform (4) eingebrachte Betonmaterial wird anschließend verdichtet und ausgehärtet. Gemäß einem besonderen Aspekt des vorliegenden Verfahrens wird vor dem Einbringen des Kernbetons in einem anfänglichen Schritt des Verfahrens zur Erzeugung der dritten Betonsteinschicht (2c) ein Betonmaterial für die dritte Betonsteinschicht (2c) mittels einer ersten Dosiervorrichtung (13) in die Schalungsform (4) eingebracht wird.

## Beschreibung

### Technisches Gebiet

Die Erfindung bezieht sich auf ein Verfahren sowie eine Vorrichtung zur Herstellung von Betonsteinen, insbesondere von Betonsteinen, die sich für die Erstellung eines Flächenbelags eignen.

### Stand der Technik

Betonsteine, insbesondere Flächenbelagselemente, Pflastersteine, Treppenstufen, Mauer- und Begrenzungssteine aus Beton sind hinlänglich aus dem Stand der Technik bekannt. Derartige Betonsteine werden sehr häufig im Straßen-, Verkehrswege- und Landschaftsbau zur Herstellung von Flächenbelägen eingesetzt, so dass Betonsteine zur Erstellung von Flächenbelägen weit verbreitet und bestens bekannt sind.

Insbesondere in urbanen Gebieten sind große Bereiche der Oberfläche als begehbare oder befahrbare Verkehrsflächen wie Straßen, Wege, Plätze oder Parkplätze ausgebildet und mit Flächenbelägen bedeckt. Die Flächenbeläge werden häufig hergestellt indem einzelne Betonsteine auf einer Bettungsschicht des Untergrundes im Verbund verlegt werden, beispielsweise durch Pflastern. In der Regel verbleiben zwischen benachbarten Betonsteinen bzw. Formsteinen, insbesondere Betonpflastersteinen, Fugen, welche mit geeigneten, meist sandartigen oder splittartigen Fugenmaterialien verfüllt werden.

Bekannt ist hierbei auch, für die Erstellung eines derartigen Flächenbelags mehrschichtig aufgebaute Betonsteine bzw. Beton-Pflastersteine zu verwenden. Diese mehrschichtigen Betonsteine weisen in der Regel zumindest eine Kernschicht und eine Vorsatzschicht auf, wobei die Kernschicht für gewöhnlich aus einem Kernbeton gefertigt ist und einen Kern des Betonsteins bildet und wobei die Vorsatzschicht in der Regel aus einem Vorsatzbeton gefertigt ist und die begehbare bzw. befahrbare Oberseite des Betonsteins, nämlich dessen sichtbare Oberfläche bildet.

Die Herstellung der Betonsteine erfolgt meist mit Hilfe von Schalungsformen und wird beispielsweise maschinell durchgeführt, wobei hierzu bekannt ist, Beton-Pflastersteine in so genannten und eigens dafür vorgesehenen Pflastersteinmaschinen oder -anlagen herzustellen. In der Regel werden die Beton-Pflastersteine dabei in jeweiligen gewünschten Steinformaten mit Hilfe von jeweils entsprechenden Schalungsformen gefertigt.

Hierbei ist es auch bekannt, dass die mehrschichtigen Betonsteine der genannten Art, aufgrund ihres Aufbaus und der Beschaffenheit der einzelnen Schichten, insbesondere auch aufgrund der Beschaffenheit des zur Herstellung der einzelnen Schichten verwendeten Betons, derart ausgebildet sind, dass sie eine bestimmte bzw. gewünschte Wasserdurchlässigkeit oder Wasserpermeabilität und/oder auch eine bestimmte bzw. gewünschte Wasserspeicherkapazität aufweisen.

So offenbart etwa die DE 10 2012 100 616 B4 einen Flächenbelag aus zweischichtig ausgebildeten Formsteinen, welche unterhalb einer im Wesentlichen wasserundurchlässigen Schicht an der Oberfläche eine wasseraufnehmende, wasserdurchlässige Schicht aufweisen, so dass das auftreffende Niederschlagswasser sowohl über die Fugen als auch über die wasserdurchlässige Schicht der Formsteine, somit also über einen Versickerungsweg durch die Betonsteine selbst, nach unten abfließen kann.

Gegebenenfalls kann Niederschlagswasser auch gespeichert werden, wodurch über eine gesteigerte Wasserverdunstung einem so genannten urbanen "Hitzeinseleffekt" entgegengewirkt werden kann, da bei der Verdunstung von Wasser Verdunstungskälte entsteht. Ein derartiger wasserspeichernder Betonstein ist beispielsweise aus der EP 3 153 625 A1 bekannt.

Bei der Herstellung mehrschichtiger Betonsteine erweist es sich mit den aus dem Stand der Technik bekannten Verfahren häufig als schwierig und problematisch, einen gewünschten Schichtaufbau in dem Betonstein in definierter Weise zu erhalten, insbesondere, wenn Schichten mit geringer Schichtdicke ausgebildet werden sollen. Daher besteht weiterhin Bedarf an verbesserten Herstellungsverfahren.

### Darstellung der Erfindung

Aufgabe der vorliegenden Erfindung ist es daher ein Verfahren zur Herstellung von mehrschichtigen Betonsteinen bereitzustellen, das eine maschinelle und dabei zugleich flexible und schnelle Herstellung von Betonsteinen mit einem insbesondere definierten Schichtaufbau erlaubt und dabei gleichzeitig insbesondere die Erzeugung dünner Betonsteinschichten ermöglicht. Diese Aufgabe wird gelöst durch das Verfahren zur Herstellung von Betonsteinen gemäß Patentanspruch 1. Ferner wird zur Lösung der Aufgabe eine Vorrichtung zur Herstellung von Bodenbelagselementen gemäß Patentanspruch 13. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung stellt ein Verfahren zum Herstellen von Betonsteinen zur Verfügung, insbesondere zum Herstellen von Betonsteinen zur Erstellung eines Flächenbelags. Das erfindungsgemäße Verfahren ist zum entsprechenden Betrieb einer Pflastersteinmaschine vorgesehen. Jeder mittels des vorliegenden Verfahrens hergestellte Betonstein, insbesondere Betonpflasterstein umfasst dabei einen mehrschichtigen Betonsteinkörper mit zumindest einer ebenen Betonsteinunterseite und einer dieser gegenüberliegenden im Wesentlichen flachen Betonsteinoberseite. Der Betonsteinkörper weist zumindest eine als Vorsatzbetonschicht ausgebildete und die Betonsteinoberseite bildende, erste Betonsteinschicht, zumindest eine als Kernbetonschicht ausgebildete zweite Betonsteinschicht sowie wenigstens eine die Betonsteinunterseite bildende dritte Betonsteinschicht auf. Bei dem Verfahren wird zunächst wenigstens eine Schalungsform bereitgestellt. In einem Schritt zur Erzeugung der als Kernbetonschicht ausgebildeten zweiten Betonsteinschicht wird mittels einer ersten Fülleinrichtung ein Kernbeton in die Schalungsform eingebracht. Nach dem Einbringen des Kernbetons wird dann in einem weiteren Schritt zur Erzeugung der als Vorsatzbetonschicht ausgebildeten ersten Betonsteinschicht ein Vorsatzbeton in die Schalungsform nachgefüllt. Das in die Schalungsform eingebrachte Betonmaterial wird anschließend verdichtet und ausgehärtet. Ein besonderer Aspekt des erfindungsgemäßen Verfahrens ist darin zu sehen, dass in einem anfänglichen Schritt des Verfahrens, und zwar vor dem Einbringen des Kernbetons in die Schalungsform, zur Erzeugung der dritten Betonsteinschicht ein Betonmaterial für die dritte Betonsteinschicht mittels einer ersten Dosiervorrichtung in die Schalungsform eingebracht wird.

In anderen Worten ausgedrückt wird nach Bereitstellen der Schalungsform zuerst in dem anfänglichen Verfahrensschritt die dritte Betonsteinschicht erzeugt, danach die zweite Betonsteinschicht und wieder danach die erste Betonsteinschicht.

Die Betonsteinschichten schließen dabei in Richtung entlang einer Hochachse des Betonsteinkörpers aneinander an, wobei die zweite Betonsteinschicht an die die Betonsteinoberseite bildende erste Betonsteinschicht anschließt und die dritte Betonsteinschicht wiederum an die die zweite Betonsteinschicht anschließt. In diesem Zusammenhang ist der Begriff "anschließen" vorliegend so zu verstehen, dass die aneinander anschließenden Betonsteinschichten unmittelbar und direkt, das heißt ohne Zwischenschichten aufeinander folgen und miteinander verbunden sind oder dass zusätzliche Zwischenschichten vorgesehen sind und die aneinander anschließenden Betonsteinschichten dadurch mittelbar bzw. indirekt miteinander verbunden sind. Die als Kernbetonschicht ausgebildete zweite Betonsteinschicht ist in jedem Fall zwischen der ersten und dritten Betonsteinschicht angeordnet.

Der Vorsatzbeton zur Erzeugung der ersten Betonsteinschicht kann bei dem Verfahren mittels einer Fülleinrichtung oder gegebenenfalls mittels einer Dosiervorrichtung nachgefüllt werden, wobei der Vorsatzbeton vorzugsweise mittels einer zweiten Fülleinrichtung nachgefüllt wird. Eine Fülleinrichtung im Sinne der vorliegenden Erfindung kann beispielsweise ein Füllwagen sein, insbesondere ein beweglicher, gesteuert angetriebener Füllwagen, der relativ zur Schalungsform bewegbar, nämlich verfahrbar ist.

Mit dem erfindungsgemäßen Verfahren ist die maschinelle bzw. automatisierte Herstellung mehrschichtiger Betonsteine, welche vorliegend auch als Schichtbetonsteine verstanden werden, in besonders definierter Weise und mit präzisem Schichtaufbau möglich. Ganz besondere Vorteile ergeben sich durch das erfindungsgemäße Verfahren dadurch, dass die Betonsteinschichten, insbesondere die die Betonsteinunterseite bildende dritte Betonsteinschicht, in gewünschter, genau definierter und insbesondere gleichmäßiger Schichtdicke erzeugt werden kann/können und zwar unabhängig von dem zur Erzeugung verwendeten Betonmaterial sowie ferner auch in einer insbesondere geringen Schichtdicke.

Das heißt, das Betonmaterial für die dritte Betonsteinschicht kann anwendungsspezifisch ausgewählt werden und kann beispielsweise auch ein zähes oder grobes oder wasserarmes oder körniges Betonmaterial sein, wobei gleichzeitig die Schichtdicke der dritten Betonsteinschicht sehr gering gehalten und diese dünne Betonsteinschicht dabei definiert und gleichmäßig erzeugt werden kann.

Mit dem vorliegenden Verfahren kann ein geschichteter Betonstein hergestellt werden, der wenigstens mit der "dritten Betonsteinschicht" ausgestattet ist, welche vorliegend auch als "Funktionsschicht" bezeichnet werden kann. Die Funktionsschicht kann dabei je nach Art und geplanter Verwendung des Betonsteins verschiedenste Funktionen erfüllen und kann beispielsweise als eine Schicht zur Regulierung der Wasserdurchlässigkeit oder Wasserspeicherung bereitgestellt werden oder als eine hochfeste Schicht zur Erhöhung der Druck- oder Zugfestigkeit des Betonsteins oder als eine Schicht zur Verschiebesicherung des Betonsteins bzw. zur Verzahnung mit dem Untergrund, beispielsweise mit der Bettungsschicht.

Die dritte Betonsteinschicht kann vorliegend somit zum Beispiel eine wasserspeichernde oder wasserpermeable oder wasserundurchlässige Betonsteinschicht, eine Verschiebesicherungs- oder Verzahnungsschicht oder eine Stabilitäts- bzw. Festigkeitsschicht, insbesondere eine Druckfestigkeits- oder Zugfestigkeitsschicht oder dergleichen sein.

Die vorliegenden Betonsteine können auch als Flächenbelagelemente aus Beton bezeichnet werden und sind insbesondere zum Beispiel platten- oder steinförmig ausgebildet. Die Herstellung des Betonsteins, welcher vorliegend auch als BetonPflasterstein ausgebildet sein kann und vorzugsweise ein "Pflasterstein aus Beton" gemäß DIN EN 1338 ist, erfolgt mit dem erfindungsgemäßen Verfahren maschinell in einer Vorrichtung zur Herstellung von Betonsteinen, welche vorteilhaft zur automatisierten, bevorzugt gesteuerten, insbesondere programmgesteuerten Fertigung konfiguriert ist und beispielsweise eine Pflastersteinmaschine umfasst. Somit erfolgt das Verfahren zur Herstellung der Betonsteine insbesondere automatisiert, bevorzugt gesteuert, insbesondere programmgesteuert.

Die zur Durchführung des Verfahrens verwendete "Schalungsform" ist vorzugsweise eine Form, die für einen einzelnen oder für mehrere Betonsteine konfiguriert ist, das heißt, in einer Schalungsform können ein oder mehrere Betonsteine geformt werden, wobei im letzteren Fall in der Schalungsform mehrere Formvertiefungen ausgebildet sind, die jeweils auch als Einzelform verstanden werden können. Die Betonsteine werden vorzugsweise in einem gewünschten Format bzw. Endformat gefertigt, welches vorliegend auch als Nennformat oder Nenngröße bzw. Nennmaß bezeichnet werden kann.

Das Betonmaterial für die dritte Betonsteinschicht wird vorzugsweise volumetrisch dosiert in die Schalungsform eingebracht. Hierdurch wird das Betonmaterial volumengenau in die Schalungsform eindosiert, wodurch eine präzise und gleichmäßige Einhaltung des Schichtaufbaus, sowie insbesondere auch die dünne und gleichmäßige Schichtdicke der dritten Betonsteinschicht, ermöglicht wird.

Die volumetrische Dosierung erfolgt volumen- und damit mengenbezogen, das heißt, die Dosiervorrichtung bestimmt bzw. misst nicht die Masse des zu dosierenden Materials, sondern das Volumen, weshalb die volumetrische Dosierung hier beispielsweise auch von der "Betonmaterial-Spezifikation" abhängt. Für eine hohe Genauigkeit wird daher die Dosiervorrichtung bevorzugt vor dem Einsatz auf das jeweilige, für die Herstellung der dritten Betonsteinschicht verwendete Betonmaterial kalibriert, insbesondere wenn ein Wechsel zwischen verschiedenen Betonmaterialen erfolgt.

Besondere Vorteile ergeben sich, wenn das Betonmaterial für die dritte Betonsteinschicht mittels einer als Zellenradschleuse ausgebildeten oder eine Zellenradschleuse aufweisenden Dosiervorrichtung in die Schalungsform eingebracht wird. Zellenradschleusen, welche auch als Vorrichtungen zum Dosieren oder Einspeisen von Materialien, insbesondere von körnigen Materialien, bezeichnet werden, sind dem Fachmann in verschiedenen Ausführungen bekannt. Vorteilhaft lässt sich mit derartigen Zellenradschleusen eine sehr hohe Dosiergenauigkeit erreichen, so dass das Betonmaterial über die Zellenradschleuse sehr genau dosiert, d. h. mit hoher Dosiergenauigkeit, in die Schalungsform eingebracht wird. Das Betonmaterial ist dabei volumetrisch dosiert und die exakte und volumenbezogen genau bestimmte Menge an Betonmaterial kann zudosiert und in die Schalungsform eingebracht werden.

Die vorliegend bevorzugt verwendete Zellenradschleuse weist beispielsweise ein gesteuert angetriebenes, rotierendes Zellenrad und eine mit dem Zellenrad zusammenwirkende Dosierhilfe auf, wobei die Dosierhilfe beispielsweise ein in Form eines Lochblechs ausgebildetes Dosierblech ist.

Insbesondere wird bei dem vorliegenden Verfahren die Dosierhilfe zum Eindosieren bzw. volumetrischen Einbringen des Betonmaterials in die Schalungsform abhängig von dem verwendeten, zu dosierenden Betonmaterial angepasst. Beispielsweise wird hierbei eine Lochgröße des Dosierblechs in Abhängigkeit von der Korngröße des Betonmaterials ausgewählt bzw. eingestellt. Bevorzugt wird die Lochgröße des Dosierblechs so gewählt, dass sie in einem Bereich von etwa dem 2-fachen bis 2,5-fachen der Korngröße liegt.

Je nach Ausgestaltung der als Zellenradschleuse ausgebildeten oder die Zellenradschleuse aufweisenden Dosiervorrichtung kann das Betonmaterial beim Einbringen bzw. Einfüllen in die Schalungsform auch zugleich schon gleichmäßig in der Schalungsform verteilt werden, insbesondere über die Fläche der Schalungsform verteilt, wodurch eine gleichmäßige Schichtbildung und Schichtdicke begünstigt und unterstützt wird.

Zum volumetrisch dosierten Einbringen des Betonmaterials für die dritte Betonsteinschicht wird vorzugsweise ein rotierendes Zellenrad der Zellenradschleuse gesteuert angetrieben. Die Rotationsgeschwindigkeit des Zellenrades kann dabei gesteuert eingestellt werden, insbesondere frequenzgesteuert, beispielsweise mittels einer frequenzgesteuerten Getriebeeinheit. Durch das Einstellen der Rotationsgeschwindigkeit des rotierenden Zellenrades kann die Dosiergenauigkeit und das Dosierverhalten an das jeweilige Betonmaterial für die dritte Betonsteinschicht angepasst werden, wodurch insgesamt die Dosiergenauigkeit und das Dosierverhalten verbessert werden. Da unter anderem auch die Rotationsgeschwindigkeit des Zellenrades, nämlich dessen Drehzahl, die Menge des geförderten bzw. ausgetragenen und damit dosierten Betonmaterials beeinflusst, kann die Einstellung der Rotationsgeschwindigkeit auch abhängig von der gewünschten, zu erzeugenden Schichtdicke vorgenommen werden.

Bevorzugt wird die Dosiervorrichtung während des Einbringens des Betonmaterials für die dritte Betonsteinschicht in zumindest einer in Richtung entlang einer Längsachse der Schalungsform verlaufenden ersten Fahrrichtung mit einer gesteuert vorgegebenen bzw. gesteuert eingestellten Geschwindigkeit, welche auch als Vorschubgeschwindigkeit bezeichnet wird, bewegt. Die Dosiervorrichtung ist in diesem Fall verfahrbar gelagert, beispielsweise auf einem entsprechenden Rahmen verfahrbar gelagert, oder mittels einer dafür vorgesehenen Führung, beispielsweise Schlittenführung, und kann vorzugsweise oberhalb der Schalungsform in Richtung deren Längsachse über die Schalungsform bewegt werden. Dadurch wird das Betonmaterial insbesondere zumindest bezogen auf eine Längsrichtung der Schalungsform, nämlich auf deren Länge, gleichmäßig zugeführt.

Die Bewegung bzw. das Verfahren der Dosiervorrichtung in der ersten Fahrrichtung ist angetrieben, beispielsweise mittels einer gesteuerten Antriebseinrichtung. Die gesteuerte Antriebseinrichtung umfasst zum Beispiel eine gesteuerte Getriebeeinheit, insbesondere eine frequenzgesteuerte Getriebeeinheit. Die Dosiervorrichtung wird bei dem vorliegenden Verfahren auf diese Weise gesteuert in der ersten Fahrrichtung verfahren, wobei die Vorschubgeschwindigkeit entlang des Bewegungswegs der Dosiervorrichtung, das heißt über die Vorschubstrecke, gesteuert angepasst oder gesteuert konstant gehalten werden kann.

Ebenso handelt es sich bei der Fülleinrichtung vorzugsweise um einen zumindest in der ersten Fahrrichtung gesteuert verfahrbaren Füllwagen. Die Funktionsweise oder Arbeitsweise zum Betrieb der Fülleinrichtung und Dosiervorrichtung kann unabhängig voneinander oder gekoppelt sein.

Beispielsweise können gemäß einer ersten Betriebs-Variante die Fülleinrichtung und Dosiervorrichtung derart gekoppelt werden, dass in einem Arbeitsgang sowohl das Betonmaterial für die dritte Betonsteinschicht volumetrisch dosiert in die Schalungsform eingebracht als auch das Kernbetonmaterial eingefüllt wird, indem die Dosiervorrichtung und die Fülleinrichtung gemeinsam in der ersten Fahrrichtung oberhalb der Schalungsform über diese bewegt bzw. verfahren werden. Das Befüllen der Schalungsform erfolgt sequentiell, da in dieser ersten Fahrrichtung die Dosiervorrichtung der Fülleinrichtung vorauseilt, so dass an jeder Stelle der Schalungsform, die in Befüllung befindlich ist, stets zuerst das Betonmaterial für die dritte Betonsteinschicht volumetrisch dosiert eingebracht und dann der Kernbeton eingefüllt wird. Ein Arbeitsgang wird hierbei als ein einzelnes Vorschubereignis in der ersten Fahrrichtung verstanden. Mit dieser ersten Betriebs-Variante können somit in einem einzigen Arbeitsgang zwei Betonsteinschichten erzeugt werden, wodurch sich vorteilhaft eine Zeitersparnis ergibt.

In dieser ersten Betriebs-Variante können die Fülleinrichtung und Dosiervorrichtung nach dem einen Arbeitsgang in einer entgegen der ersten Fahrrichtung orientierten Rückstellbewegung wieder an ihre Ausgangsposition zurückgefahren werden. Die Rückfahrt bzw. das Rückstellen kann hierbei in einem Leerlauf erfolgen, das heißt, ohne Abgabe von Betonmaterial in die Schalungsform. Alternativ kann jedoch beispielsweise die Dosiervorrichtung im Arbeitslauf zurückgefahren bzw. zurückgestellt werden, so dass weiteres Betonmaterial zur Erzeugung einer weiteren Betonsteinschicht oberhalb der Kernbetonschicht beim Rückstellen eindosiert wird.

Gemäß einer zweiten Betriebs-Variante werden die Dosiervorrichtung und die Fülleinrichtung unabhängig bzw. getrennt voneinander, das heißt in zwei Arbeitsgängen, in der ersten Fahrrichtung bewegt, um jeweils den Beton in die Schalungsform einzubringen. Hierbei kann beispielsweise im ersten Arbeitsgang die Dosiervorrichtung im Arbeitslauf in der ersten Fahrrichtung verfahren und anschließend im Leerlauf zurückgestellt werden. Im zweiten Arbeitsgang kann schließlich die Fülleinrichtung im Arbeitslauf in der ersten Fahrrichtung verfahren und anschließend im Leerlauf zurückgestellt werden. Bei dieser zweiten Betriebs-Variante erweist es sich als vorteilhaft, dass zwischen den zwei Arbeitsgängen ein Verdichtungs- und/oder Verteilungsschritt, etwa durch Rütteln, Stempeln, Pressen Abstechen oder dergleichen, durchgeführt werden kann.

Bei einer Schalungsform mit mehreren Formvertiefungen wird darüber erreicht, dass die in Richtung der Längsachse aneinander anschließenden Formvertiefungen alle von der Dosiervorrichtung erreicht und entsprechend mit dem Betonmaterial in gewünschter Weise "bestückt" werden. Gemäß besonders bevorzugter Varianten ist es auch denkbar, dass die Dosiervorrichtung zusätzlich in einer quer zur Längsachse der Schalungsform verlaufenden Richtung, nämlich in Richtung einer Breite der Schalungsform, über die Schalungsform bewegt wird, um die Verteilung des Betonmaterials auch in der quer zur Längsachse orientierten Richtung, nämlich über die Breite der Schalungsform sicherzustellen.

In Ausführungsformen mit einer Zellenradschleuse, weist beispielsweise die Zellenradschleuse eine Arbeitsbreite auf, die der Breite der Schalungsform entspricht, so dass bei Bewegung der Dosiervorrichtung in Fahrrichtung, nämlich in Richtung entlang der Längsachse der Schalungsform, welche im Wesentlichen senkrecht zur Arbeitsbreite verläuft, alle Formvertiefungen gleichermaßen befüllt werden können. Die Arbeitsbreite der Zellenradschleuse ist hierbei als die Breite, oder als derjenige Breitenabschnitt oder Erstreckungsbereich, zu verstehen, entlang derer das Betonmaterial von der Zellenradschleuse dosiert abgegeben bzw. ausgegeben wird, das heißt, derjenige Breitenabschnitt, über den das rotierende Zellenrad in Zusammenwirkung mit einem Auslauf und/oder mit einer am Auslauf vorgesehenen Austragseinrichtung das Betonmaterial ausbringt bzw. abgibt.

Im vorliegenden Fall ist das rotierende Zellenrad der Zellenradschleuse ein länglicher bzw. langgestreckter, sich seiner Länge nach entlang der Rotationsachse erstreckender Rotor bzw. Rotorkörper mit länglichen bzw. langgestreckten, sich ihrer Länge nach ebenfalls in Richtung der Rotationsachse erstreckenden Rotorblättern. Da sich die Arbeitsbreite unter anderem bestimmt durch die Längserstreckung des Zellenrades und die Längserstreckung des mit dem Zellenrad zusammenwirkenden Auslaufs bzw. der am Auslauf vorgesehenen Austragseinrichtung, entspricht die Arbeitsbreite in der beschriebenen bevorzugten Ausführungsform der Länge des Zellenrads, welche vorzugsweise wiederum im Wesentlichen der Breite der verwendeten Schalungsform entspricht.

Bevorzugt werden bei dem vorliegenden Verfahren die Vorschubgeschwindigkeit der in Fahrrichtung bewegten Dosiervorrichtung und die Rotationsgeschwindigkeit des Zellenrades gesteuert aufeinander abgestimmt und werden insbesondere abhängig von der Art des für die dritte Betonsteinschicht verwendeten Betonmaterials und/oder von einer gewünschten Schichtdicke der dritten Betonsteinschicht angepasst und abgestimmt. Hierdurch kann eine anwendungsbezogen optimierte und effektive Zuteilung des Betonmaterials in die Schalungsform bzw. in die einzelnen Formvertiefungen gewährleistet werden. Durch geeignete Kombination bzw. durch das Aufeinander-Abstimmen der gewählten, gesteuert eingestellten Vorschubgeschwindigkeit und Rotationsgeschwindigkeit kann daher bei dem vorliegenden Verfahren die Schichtdicke der dritten Betonsteinschicht bestimmt werden.

Durch die vorteilhafte Bereitstellung einer mit einer Vielzahl von Formvertiefungen ausgestattete Schalungsform kann eine der Anzahl der Formvertiefungen entsprechende Anzahl von Betonsteinen gleichzeitig in einem Prozessdurchlauf hergestellt werden. Insbesondere vorteilhaft wird dabei das Betonmaterial für die dritte Betonsteinschicht in jede der Formvertiefungen der Schalungsform volumetrisch dosiert eingebracht, so dass die Betonsteine einer gewünschten Art oder "Sorte" zuverlässig lagenweise hergestellt werden können, nämlich als ganze Lagen von gleichen Betonsteinen mit entsprechend gleichartigen und gleich dimensionierten Betonsteinschichten.

Vorteilhaft wird wenigstens die Vorschubgeschwindigkeit der Dosiervorrichtung, bevorzugt zusätzlich auch die Rotationsgeschwindigkeit des Zellenrades, abhängig von der Ausgestaltung der Schalungsform gesteuert. Diese formabhängige Steuerung kann auch als Anpassung des Vorschubs und/oder der Vorschubgeschwindigkeit an die Schalungsform verstanden werden, wobei im vorliegenden Sinne auch die Begriffe "Rezeptsteuerung" oder "rezeptgesteuerte Vorschubgeschwindigkeit" synonym verwendet werden.

So kann beispielsweise die Vorschubgeschwindigkeit derart gesteuert werden, dass sich eine Höhe der Geschwindigkeit entlang des Verfahrweges, nämlich entlang der Vorschubstrecke, sinuskurvenartig ändert bzw. die Geschwindigkeitswerte einen sinuskurvenförmigen Verlauf einnehmen. Insbesondere liegt hierbei die jeweilige Vorschubgeschwindigkeit in den jeweiligen Bereichen eines Übergangs zwischen zwei benachbarten Formvertiefungen der Schalungsform im Minimum. Hierdurch kann besonders vorteilhaft eine ausgesprochen gleichmäßige Verteilung des Betonmaterials erzielt werden, da hierüber solche durch die die Formvertiefungen trennenden Zwischenwände der Schalungsform bewirkten "Abschattungen" oder "Verschattungseffekte", die sich negativ auf ein gleichmäßiges Einbringen des Betonmaterials auswirken können, effektiv vermindert werden.

Besonders bevorzugt wird vor dem Einfüllen des Kernbetons und/oder vor dem Nachfüllen des Vorsatzbetons wenigstens ein weiteres Betonmaterial in die Schalungsform eingefüllt und dadurch zumindest eine weitere Betonsteinschicht erzeugt. Diese weitere Betonsteinschicht kann, je nach geplanter Anwendung und Verwendungszweck des Betonsteins, zwischen der zweiten und dritten Betonsteinschicht oder aber zwischen der ersten und zweiten Betonsteinschicht angeordnet sein. Mit dieser Verfahrensvariante können vorteilhaft einfach, schnell und sicher vierschichtige Betonsteine oder sogar Betonsteine mit mehr als vier Betonsteinschichten erzeugt werden.

In denjenigen Fällen in denen drei Betonsteinschichten, nämlich die erste, zweite und dritte Betonsteinschicht erzeugt werden, schließt die zwischen der ersten und dritten Betonsteinschicht angeordnete zweite Betonsteinschicht jeweils direkt und unmittelbar an die erste bzw. dritte Betonsteinschicht an. In den ebenso möglichen Fällen in denen vier oder mehr Betonsteinschichten erzeugt werden, schließt die zweite Betonsteinschicht an zumindest jeweils eine der ersten oder dritten Betonsteinschicht nicht direkt und unmittelbar an, sondern indirekt oder mittelbar über die weitere Betonsteinschicht.

In der bevorzugten Verfahrensvariante mit Erzeugung zumindest einer weiteren Betonsteinschicht wird das weitere Betonmaterial für die weitere Betonsteinschicht bevorzugt volumetrisch dosiert in die Schalungsform eingebracht, insbesondere ebenfalls mittels der ersten Dosiervorrichtung oder mittels einer als Zellenradschleuse ausgebildeten oder eine Zellenradschleuse aufweisenden zweiten Dosiervorrichtung. Hierdurch kann auch die weitere Betonsteinschicht in derselben vorteilhaften Weise, wie oberhalb für die dritte Betonsteinschicht beschrieben, erzeugt werden.

Für den Fall, dass das weitere Betonmaterial für die weitere Betonsteinschicht über eine zweite Dosiervorrichtung eingebracht wird, können die erste und die zweite Dosiervorrichtung unabhängig voneinander arbeiten, das heißt unabhängig voneinander betrieben werden und dabei unabhängig voneinander angesteuert, angetrieben und verfahren werden. Alternativ können jedoch die Dosiervorrichtungen auch in gekoppelter Arbeitsweise bzw. Betriebsweise arbeiten und betrieben werden.

Beispielsweise kann mit dem vorliegenden Verfahren auch eine Vielzahl weiterer Betonsteinschichten in den Betonsteinkörper integriert werden, wobei vorzugsweise jede einzelne der vielen weiteren Betonsteinschichten sehr dünn ausgebildet ist und eine geringe Schichtdicke aufweist. Durch diese entsprechende "vielschichtige Lagenanordnung" der dünnen Betonsteinschichten bzw. durch diese gegenseitige "Überschichtung" der Vielzahl von dünnen Betonsteinschichten können beispielsweise Übergangs-Schichten oder Graduierungs-Schichten oder Misch-Schichten erzeugt werden.

Vorzugsweise kommen für die Herstellung einer derartigen Vielzahl weiterer Betonsteinschichten eine erste und eine zweite Dosiervorrichtung mit jeweiliger Zellenradschleuse zum Einsatz, wobei die zwei Zellenradschleusen beispielsweise alternierend arbeiten und jeweils aufeinanderfolgend ein jeweiliges Betonmaterial volumetrisch dosiert in die Schalungsform einbringen. Zwischen den jeweiligen Dosierschritten können hierbei beispielsweise zusätzlich auch Zwischenschritte zum Verdichten oder Rütteln oder Stempeln des in einem jeweiligen Dosierschritt eingebrachten Betonmaterials durchgeführt werden. Wie bereits erwähnt ist alternativ auch eine gekoppelte Arbeitsweise möglich, bei der die Dosiervorrichtungen derart hintereinandergeschaltet werden, dass diese in einem gemeinsamen Arbeitsgang, das heißt in einem gemeinsamen Vorschub, das jeweilige Betonmaterial in die Schalungsform eindosieren.

Gemäß einer besonders bevorzugten Ausführungsform wird das in die Schalungsform eingebrachte Betonmaterial für die dritte Betonsteinschicht und/oder der eingebrachte Kernbeton und oder der eingebrachte Vorsatzbeton nach dem jeweiligen Einbringen mit Betonverteilermitteln gleichmäßig in der Fläche verteilt. Das Verteilen des jeweiligen Betons kann beispielsweise mit dafür vorgesehenen Verteilermitteln erfolgen. Durch diesen Schritt des Verteilens können besonders gleichmäßige Betonsteinschichten erzeugt werden. Insbesondere weisen die Betonsteinschichten dadurch eine bezogen auf die Fläche gleichbleibende Schichtdicke mit geringen Abweichungen auf.

Ebenso bevorzugt wird das in die Schalungsform eingebrachte Betonmaterial für die dritte Betonsteinschicht vor dem Einbringen des Kernbetons in einem Zwischenschritt vorverdichtet. Das Verdichten kann beispielsweise durch Pressen oder Rütteln erfolgen, beispielsweise mit einem Stempel einer Presse oder mit einem Rüttelsystem. Alternativ oder additiv wird auch der in die Schalungsform eingebrachte Kernbeton vor dem Einbringen des Vorsatzbetons in einem Zwischenschritt vorverdichtet. Auch hier kann das Verdichten über einen Stempel einer Presse erfolgen oder auch durch Vibration bzw. Rütteln.

Besonders bevorzugt wird die dritte Betonsteinschicht mit einer Schichtdicke hergestellt, die zwischen 1% und 20% einer Gesamthöhe des Betonsteinkörpers vorzugsweise zwischen 2% und 15% einer Gesamthöhe des Betonsteinkörpers und besonders bevorzugt zwischen 4% und 12% und insbesondere bevorzugt zwischen 5% und 10% einer Gesamthöhe des Betonsteinkörpers beträgt.

Als Betonmaterial zur Herstellung der dritten Betonsteinschicht kann beispielsweise ein splitt- und/oder sandreicher Beton verwendet werden. Insbesondere kann ein trockener Beton verwendet werden. Das Betonmaterial kann ein grobes oder feines Betonmaterial sein und eine grobe oder feine Gesteinskörnung umfassen, deren Korngröße zum Beispiel etwa in einem Bereich von 0 bis 4 mm oder von 2 bis 8 mm oder von 4 bis 8 mm oder von 8 bis 22 mm liegen kann. Auch ein hochfester Beton kann als Betonmaterial zur Herstellung der dritten Betonsteinschicht verwendet werden.

Ganz besonders bevorzugt kann als Betonmaterial zur Herstellung der dritten Betonsteinschicht ein erdfeuchter Beton verwendet werden. Unter einem "erdfeuchten Beton" wird ein Beton steifer Konsistenz verstanden, der einen Wasserzementwert (kurz: w/z-Wert) von kleiner oder gleich 0,4 aufweist. Bevorzugt wird vorliegend ein Beton mit einem w/z-Wert im Bereich von 0,25 bis 0,4 verwendet, insbesondere bevorzugt in einem Bereich von 0,28 bis 0,38.

Als Kernbeton zur Herstellung der zweiten Betonsteinschicht wird vorzugsweise ein haufwerksporiger Beton verwendet. Hierdurch kann ein Betonstein mit einer gewünschten Wasserdurchlässigkeit oder auch mit wasserspeichernden Eigenschaften erzeugt werden. Solche Betonsteine begünstigen beispielsweise das innerstädtische Klima durch gesteigerte Wasserverdunstung bei Sonneneinstrahlung und können einen so genannten Hitze-Inseleffekt entgegenwirken. Auch tragen derartige wasserdurchlässige Betonsteine in ökologisch wirksamer Weise dazu bei, dass daraus erstellte Flächenbeläge nicht zu einer vollständigen Flächenversiegelung führen.

Die vorliegende Erfindung betrifft auch eine Vorrichtung zum Herstellen von Betonsteinen. Die Vorrichtung umfasst zumindest eine Schalungsform mit zumindest einer oder mehreren Formvertiefungen und wenigstens eine erste Fülleinrichtung zum Einbringen von Beton in die Schalungsform. Die Vorrichtung zeichnet sich insbesondere durch eine erste Dosiervorrichtung aus, wobei die erste Dosiervorrichtung zum volumetrisch dosierten Einbringen von Betonmaterial in die Schalungsform ausgebildet ist.

Hinsichtlich der Ausgestaltung der vorliegenden Vorrichtung wird hier auf die weiter oben stehende Beschreibung verwiesen, wo im Zusammenhang mit dem Verfahren auch die Vorrichtung bereits ausführlicher beschrieben ist.

Bevorzugt weist die Vorrichtung auch eine zweite Fülleinrichtung auf. Jede der Fülleinrichtungen kann beispielsweise als Füllwagen ausgebildet sein. Auch kann bevorzugt eine zweite Dosiervorrichtung vorgesehen sein.

Besondere Vorteile ergeben sich dadurch, dass die erste Dosiervorrichtung und bevorzugt auch die zweite Dosiervorrichtung derart mit der ersten Fülleinrichtung koppelbar sind und in der Weise gekoppelt werden können, dass die Fülleinrichtung und die Dosiervorrichtung(en) in gekoppelter Arbeitsweise betrieben werden können und in einem Arbeitsgang sowohl das volumetrisch dosierte Einbringen von Betonmaterial durch die Dosiervorrichtung(en) wie auch das Einfüllen des Kernbetons erfolgen kann. Alternativ oder additiv können die Fülleinrichtungen und Dosiervorrichtungen jedoch auch für einen voneinander unabhängigen Betrieb ausgebildet sein.

Bevorzugt ist die zumindest eine erste Dosiervorrichtung durch eine Zellenradschleuse gebildet oder umfasst wenigstens eine Zellenradschleuse. Weiterhin bevorzugt ist die zumindest eine erste Dosiervorrichtung verfahrbar gelagert und ist in zumindest einer in Richtung entlang einer Längsachse der Schalungsform verlaufenden ersten Fahrrichtung verfahrbar, insbesondere gesteuert verfahrbar.

Zumindest die erste Fülleinrichtung ist bevorzugt in Form eines zumindest in Richtung entlang einer Längsachse der Schalungsform angetrieben verfahrbaren Füllwagens ausgebildet. Ferner kann optional auch die zweite Fülleinrichtung als ein zumindest in Richtung entlang der Längsachse der Schalungsform angetrieben verfahrbarer Füllwagen ausgebildet sein.

Bei der Vorrichtung ist ferner eine mit der ersten und gegebenenfalls der zweiten Fülleinrichtung sowie mit der ersten und gegebenenfalls der zweiten Dosiervorrichtung kommunizierende Steuer- und/oder Regeleinheit vorgesehen. Das Einbringen von Betonmaterial in die Schalungsform ist gesteuert einstellbar, insbesondere programmgesteuert über zumindest eine in der Steuer- und/ Regeleinheit ausgeführten Steuerroutine.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: in einer grob schematischen und stark vereinfachten Ansicht einen Ausschnitt einer Ausführungsform einer Vorrichtung zur Herstellung eines Betonsteins, in einem Zustand während des Einbringens von Betonmaterial in eine Schalungsform;
- Fig. 2: in einer grob schematischen und stark vereinfachten Ansicht einen Ausschnitt einer Ausführungsform der Vorrichtung zur Herstellung des Betonsteins, in einem Zustand während des Einbringens von Kernbeton in die Schalungsform;
- Fig. 3: in einer grob schematischen und stark vereinfachten Ansicht einen Ausschnitt einer Ausführungsform der Vorrichtung zur Herstellung des Betonsteins, in einem Zustand während des Einbringens von Vorsatzbeton in die Schalungsform;
- Fig. 4: in einer grob schematischen und stark vereinfachten Ansicht einen Ausschnitt einer Ausführungsform der Vorrichtung zur Herstellung des Betonsteins, in einem Zustand während des Verdichtens des Betons;
- Fig. 5: sehr vereinfacht und grob schematisch skizziert in perspektivischer Ansicht eine Ausführungsform einer Dosiervorrichtung und einer zu füllenden Schalungsform,
- Fig. 6: die Dosiervorrichtung aus Figur 5 mit teilweise geöffnetem Gehäuse;
- Fig. 7: sehr vereinfacht und grob schematisch dargestellt eine perspektivische Ansicht einer Ausführungsform eines dreischichtigen Betonsteins;
- Fig.8: sehr vereinfacht und grob schematisch dargestellt eine perspektivische Ansicht einer Ausführungsform eines vierschichtigen Betonsteins und
- Fig.9: in einer seitlichen Ansicht sehr vereinfacht und grob schematisch dargestellt eine Ausführungsform eines vielschichtigen Betonsteins.

### Wege zur Ausführung der Erfindung

Für gleiche oder gleich wirkende Elemente der Erfindung werden in den Figuren identische Bezugszeichen verwendet. Ferner werden der Übersichtlichkeit halber nur Bezugszeichen in den einzelnen Figuren dargestellt, die für die Beschreibung der jeweiligen Figur erforderlich sind.

Mit Bezug auf die Figuren 1 bis 4 wird das vorliegende Verfahren zur Herstellung von mehrschichtigen Betonsteinen 1 (in den Figuren 1 bis 4 nicht deutlich zu sehen; siehe hierzu Figuren 7 bis 9) beispielhaft beschrieben. Die Figuren 1 bis 4 skizzieren dabei rein exemplarisch einzelne, ausgewählte Verfahrensschritte und zeigen dazu, jeweils stark vereinfacht und nur grob schematisch dargestellt, Ansichten bzw. TeilAnsichten jeweiliger Ausschnitte einer Vorrichtung 10 zum Herstellen der Betonsteine 1, wie sie zur Durchführung des Verfahrens verwendet werden kann. In den Figuren dargestellt sind hierbei jeweils einzelne, für die jeweilige Figur ausgewählte, von der Vorrichtung umfasste Einheiten bzw. Einrichtungen.

Mit dem vorliegenden Verfahren werden die Betonsteine 1 als mehrschichtige Betonsteine 1 mit jeweils einem mehrschichtigen Betonsteinkörper 2 erzeugt, welcher jeweils zumindest eine aus einem Vorsatzbeton hergestellte und als Vorsatzbetonschicht ausgebildete erste Betonsteinschicht 2a, eine aus einem Kernbeton hergestellte und als Kernbetonschicht ausgebildete, zweite Betonsteinschicht 2b sowie zumindest eine dritte Betonsteinschicht 2c aufweist. Die als Vorsatzbetonschicht ausgebildete erste Betonsteinschicht 2a bildet eine Betonsteinoberseite 2.1 des Betonsteinkörpers 2 und damit auch die Oberfläche des Betonsteins 1, nämlich die im Gebrauchszustand, in dem mehrere Betonsteine 1 im Verbund verlegt einen Flächenbelag bilden, die sichtbare und begehbare bzw. befahrbare Fläche bzw. Verkehrsfläche. Die dritte Betonsteinschicht 2c bildet eine der Betonsteinoberseite 2.1 gegenüberliegende Betonsteinunterseite 2.1, die zur Auflage auf einer Bettungsschicht vorgesehen ist.

Zur Fertigung der Betonsteine 1 wird bei dem vorliegenden Verfahren zunächst eine Schalungsform 4 bereitgestellt, welche in den Beispielen der Figuren 1 bis 4 lediglich aus Gründen der vereinfachten Darstellung als Einzelform für ein Bodenbelagselement 1, das heißt als Schalungsform 4 mit nur einer Formvertiefung 4a zur Aufnahme des Betonmaterials gezeigt ist. Es versteht sich aber, dass die Schalungsform 4 selbstverständlich auch eine Schalungsform 4 zur gleichzeitigen, insbesondere lagenweisen, Erzeugung mehrerer Betonsteine 1 sein kann, welche dann entsprechend mehrere Formvertiefungen 4a aufweist und jede der Formvertiefungen 4a zur Formung jeweils eines Betonsteins 1 ausgebildet ist.

Bei dem vorliegenden Verfahren wird in einem anfänglichen, in Figur 1 skizzierten Verfahrensschritt, welcher im Wesentlichen der erste Schritt zur Erzeugung der Betonsteinschichten 2a, 2b, 2c des mehrschichtigen Betonsteinkörpers 2 ist, ein Betonmaterial für die dritte Betonsteinschicht 2c in die Schalungsform 4 eingebracht und dadurch die dritte Betonsteinschicht 2c erzeugt. Das Einbringen des Betonmaterials für die dritte Betonsteinschicht 2c erfolgt somit vor dem Einbringen des Kernbetons und des Vorsatzbetons.

Das Betonmaterial für die dritte Betonsteinschicht 2c wird bei dem Verfahren mittels einer ersten Dosiervorrichtung 13 volumetrisch dosiert in die Schalungsform 4 eingebracht. Die erste Dosiervorrichtung 13 umfasst in dem dargestellten Beispiel eine Zellenradschleuse 14 zur volumenbezogenen Dosierung des Betonmaterials. Die Dosiervorrichtung 13 mit der Zellenradschleuse 14 ist in Bezug auf die Schalungsform 4 oberhalb dieser angeordnet und ist vorzugsweise relativ zu der Schalungsform 4 verfahrbar gelagert.

Dieser Schritt des Einbringens des Betonmaterials für die dritte Betonsteinschicht 2c in die Schalungsform 4, nämlich das Zuteilen des Betonmaterials in die Formvertiefung 4a bzw. das Eindosieren bzw. Zudosieren, wird weiter unten im Text mit Bezug auf die Figuren 5 und 6 mehr im Detail beschrieben.

In dem Beispiel der Figur 1 wird das Betonmaterial für die dritte Betonsteinschicht 2c in einer Menge in die Formvertiefung 4a eingebracht, dass eine durchgehende, vollständige und gleichmäßige dritte Betonsteinschicht 2c gebildet wird. Das Betonmaterial für die dritte Betonsteinschicht 2c ist im dargestellten Beispiel ein grober, splitt- und/oder sandreicher Beton, der zumindest teilweise wasserdurchlässig ist.

Beispielsweise ist das Betonmaterial für die dritte Betonsteinschicht 2c so gewählt, dass die dritte Betonsteinschicht 2c konfiguriert ist, um Wasser aus der Bettungsschicht kapillar nach oben zu saugen, um die Verdunstung von Wasser über die Oberfläche des Betonsteins 1 zu erhöhen.

Nach dem Schritt der Bildung der dritten Betonsteinschicht 2c wird gemäß dem vorliegenden Verfahren, wie beispielhaft in Figur 2 dargestellt, der Kernbeton zur Erzeugung der zweiten Betonsteinschicht 2b in die Schalungsform 4 eingebracht. Der Kernbeton wird hierbei auf das Betonmaterial der zuvor gebildeten dritten Betonsteinschicht 2c nachgefüllt und die Kernbetonschicht wird gebildet.

Der Schritt des Einfüllens des Kernbetons in die Schalungsform 4, welches auch als Eingießen bzw. Vergießen des Kernbetons verstanden werden kann erfolgt mittels einer ersten Fülleinrichtung 11, über die der Kernbeton aus einem entsprechenden Vorratsbehälter entnommen und der Schalungsform 4 zugeführt wird, beispielsweise mithilfe geeigneter Pumpen oder durch anderweitige, geeignete und dem Fachmann bekannte Fördermittel. Die erste Fülleinrichtung 11 ist im dargestellten Beispiel als Füllwagen ausgebildet, der relativ zur Schalungsform 4 bewegbar und zwar vorzugsweise höhenverstellbar sowie ferner verfahrbar, und zwar insbesondere verfahrbar sowohl in einer x-Richtung und y-Richtung bezogen auf eine die Schalungsform 4 aufnehmende Ebene, so dass eine gleichmäßige Befüllung der Schalungsform 4 erleichtert bzw. sichergestellt werden kann.

Die erste Fülleinrichtung 11 kann vorzugsweise einen Einfüllstutzen umfassen, der in die Schalungsform 4 hineinreicht, so dass der Kernbeton möglichst spritzfrei und sauber eingefüllt werden kann. Die Fülleinrichtung 11 kann beispielsweise ein trichterartiges Füllgefäß umfassen, welches den Einfüllstutzen trägt. Das Füllgefäß und oder der Einfüllstutzen kann beispielsweise über ein flexibles Anschlussstück, zum Beispiel über einen Schlauch, an weitere Einheiten der Fülleinrichtung 11 verbunden und/oder insbesondere an einen Betonvorrat angeschlossen werden.

In einem nächsten Schritt des Verfahrens, welcher in der stark vereinfachten Darstellung der Figur 3 skizziert ist, wird auf den Kernbeton, nämlich auf die vorbereitete zweite Betonsteinschicht 2b ein Vorsatzbeton nachgefüllt und dadurch eine die Vorsatzbetonschicht bildende erste Betonsteinschicht 2a erzeugt. Das Einbringen des Vorsatzbetons in die Schalungsform 4 erfolgt mittels einer zweiten Fülleinrichtung 12, die ähnlich wie die erste Fülleinrichtung 11 ausgebildet sein kann und vorzugsweise ebenfalls verfahrbar und damit relativ zur Schalungsform 4 bewegbar ist.

In einem wiederum nächsten Schritt des Herstellungsverfahrens wird der in die Schalungsform 4 eingefüllte Beton verdichtet, wie in Figur 4 grob schematisch skizziert ist. Hierzu kommt beispielsweise eine Verdichtungsvorrichtung zum Einsatz, welche insbesondere eine Presse oder einen Stempel 15 aufweist. Das Verdichten des Betons kann alternativ oder additiv auch durch Rütteln und/oder Vibration erfolgen. Nach dem Verdichten wird der Beton schließlich ausgehärtet, wodurch die Betonsteinkörper 2 fertiggestellt werden.

Mit Bezug auf die Figuren 5 und 6 wird nun das volumetrisch dosierte Einbringen des Betonmaterials für die dritte Betonsteinschicht 2c mittels der ersten Dosiervorrichtung 13 mehr im Detail beschrieben. Wie oberhalb in Zusammenhang mit Figur 1 bereits erwähnt, umfasst die Dosiervorrichtung 13 in dem exemplarisch dargestellten Beispiel eine Zellenradschleuse 14, welche in den Figuren lediglich teilweise und sehr grob schematisch dargestellt ist.

Die beispielhafte Zellenradschleuse 14 ist derart ausgebildet und eingerichtet, dass das Einbringen von Betonmaterial in eine mit mehreren Formvertiefungen 4a ausgestattete Schalungsform 4 in optimaler und effektiver Weise erfolgen kann und das Betonmaterial dabei in jede der Formvertiefungen 4a volumetrisch dosiert eingebracht wird.

Die Schalungsform 4, welche sich ihrer Länge nach entlang einer Längsachse LA erstreckt und in Richtung quer zur Längsachse LA eine Formbreite BF aufweist, verfügt im dargestellten Beispiel der Figur 5 über neun Formvertiefungen 4a, wobei hier ausdrücklich betont wird, dass die dargestellte Anzahl und Anordnung der Formvertiefungen 4a lediglich beispielhaft ist und selbstverständlich diverse davon abweichende Anzahlen und Anordnungen denkbar sind, ohne dass der Erfindungsgedanke verlassen wird.

Die Zellenradschleuse 14, welche in Figur 6 aus Gründen der Übersichtlichkeit isoliert von der Schalungsform 4 und in einem teilabgedeckten Zustand noch einmal dargestellt ist, weist eine Arbeitsbreite AB auf, die der Formbreite BF der Schalungsform 4 entspricht oder näherungsweise entspricht, so dass Betonmaterial über die gesamte Formbreite BF der Schalungsform 4 abgegeben bzw. ausgegeben wird.

Die Zellenradschleuse 14 wird einlaufseitig im Bereich eines Einlaufs 14.1 über eine in den Figuren nicht dargestellte Zuführung bzw. Beschickung mit Betonmaterial beschickt. Ebenso weist die Zellenradschleuse 14 eine in den Figuren nicht dargestellten Zwischenspeicher auf, der in dem Bereich eines Einlaufs 14.1 vorgesehen und mit diesem verbunden ist, so dass in dem Zwischenspeicher vorgehaltenes Betonmaterial einem Schleusen- bzw. Dosierraum 14a der Zellenradschleuse 14 zugeführt werden kann. Das Betonmaterial gelangt so in den Schleusen- bzw. Dosierraum 14a, welcher auch Schleusen- bzw. Dosierkammer bezeichnet werden kann und zumindest abschnittsweise von einer Gehäusewandung oder Kammerwandung begrenzt ist.

In dem Schleusen- bzw. Dosierraum 14a ist das mit einem (nicht dargestellten) Antrieb versehene, angetriebene, als Rotor ausgebildete und um eine Rotorachse RA in Drehrichtung DR rotierende Zellenrad 16 angeordnet. Das Zellenrad 16 umfasst einen länglichen bzw. langgestreckten, sich seiner Länge nach entlang der Rotationsachse RA erstreckenden Achskörper oder Rotorkörper 17, an dem mehrere, ebenfalls längliche bzw. langgestreckte, sich wiederum ihrer jeweiligen Länge nach in Richtung der Rotationsachse RA erstreckende Rotorblätter 18 angeordnet sind. Das Zellenrad 16 weist dabei eine in etwa der Arbeitsbreite AB entsprechende Zellenradlänge LZ auf.

Die Rotorblätter 18, deren Anzahl im dargestellten Beispiel vier beträgt, jedoch auch davon abweichen kann, stehen im Wesentlichen radial nach außen vom Rotorkörper 17 ab. Das Zellenrad 16, insbesondere ein äußerer Umfang des Zellenrades 16, ist so dimensioniert, dass das Zellenrad 16 passend, insbesondere passgenau in dem Gehäuse des Schleusen- bzw. Dosierraum 14a aufgenommen ist und frei rotieren kann. Dabei sind die Rotorblätter 18 mit ihren jeweiligen nach außen weisenden, freien Längsseiten möglichst nahe zu den Gehäusewandungen angeordnet, jedoch gleichzeitig in einem ausreichenden Abstand, dass ein Zusetzen bzw. Verstopfen oder Verbacken mit Betonmaterial verhindert wird.

Die Rotorblätter 18 sind gleichmäßig um den Umfang des Rotorkörpers 17 verteilt, wobei zwischen jeweiligen benachbarten Rotorblättern 18 jeweils eine Zelle ausgebildet ist. Zwischen jeweils benachbarten Rotorblättern 18 ist dabei immer derselbe Winkelabstand eingehalten, so dass alle Zellen des Zellenrades 16 im Wesentlichen die gleiche Größe aufweisen. Bei Rotation des Zellenrades 16 um die Rotationsachse RA nimmt jede Zelle im Bereich des Einlaufs 14.1 der Zellenradschleuse 14 eine definierte Menge an Betonmaterial auf und gibt diese im Bereich eines Auslaufs 14.2 wieder ab, von wo aus das Betonmaterial in die darunter angeordnete Schalungsform 4 fällt bzw. eingebracht wird.

Bei der beispielhaften Zellenradschleuse 14 ist im Bereich des Auslaufs 14.2 eine Dosierhilfe 19 vorgesehen, die auch als Verteil- und/oder Ausgabehilfe bezeichnet werden kann und im dargestellten Beispiel als Dosierblech ausgebildet ist, welches wiederum auch als Verteilerblech bezeichnet werden kann. Bei dem Dosierblech 19 des dargestellten Beispiels handelt es sich um eine gewölbt ausgebildete, mit mehreren Durchbrechungen versehene Platte, beispielsweise eine gewölbt ausgebildete Lochplatte bzw. ein gewölbt ausgebildetes Lochblech. Das Dosierblech 19 des dargestellten Beispiels ist ein im Wesentlichen schalenförmiges oder teilzylinderschalenförmiges Lochblech. Bei Ausgabe des Betonmaterials am Auslauf 14.2 gelangt das Betonmaterial durch die Löcher in dem Lochblech aus den jeweiligen Zellen des Zellenrades 16 nach außen und in die Schalungsform 4. Mithilfe des Dosierblechs 19 wird das Betonmaterial gleichmäßig verteilt, und zwar bezogen auf die Fläche der Schalungsform 4.

Die beispielhafte Dosiervorrichtung 13 mit Zellenradschleuse 14 ist beweglich gelagert, beispielsweise verfahrbar auf einem in den Figuren nicht dargestellten Rahmen, und verfügt über einen in den Figuren ebenfalls nicht dargestellten Antrieb, so dass die Dosiervorrichtung 13 mit Zellenradschleuse 14 angetrieben in einer Fahrrichtung FR entlang der Längsachse LA der Schalungsform 4 bewegt, insbesondere verfahren werden kann. Die Fahrrichtung FR verläuft im Wesentlichen senkrecht zur Arbeitsbreite AB der Zellenradschleuse 14.

Zum Einbringen des Betonmaterials in die Schalungsform 4 wird die Zellenradschleuse 14 ausgehend von einer Ausgangsstellung (wie in Figur 5 angedeutet) relativ zur Schalungsform 4 und oberhalb dieser in Fahrrichtung FR bewegt, wobei gleichzeitig das Zellenrad 16 rotiert. Die Zellenradschleuse 14 überfährt dabei im Betrieb des Zellenrades 16 die Schalungsform 4. Dadurch können alle Formvertiefungen 4a gleichermaßen befüllt werden. Es versteht sich, dass die Dosiervorrichtung 13 mit Zellenradschleuse 14 über eine entgegen der Fahrrichtung FR verlaufende Rückstellbewegung wieder in ihre Ausgangsstellung zurückbewegt werden kann.

Mit Bezug auf die Figuren 7 bis 9 werden nun verschiedene Ausführungsformen beispielhafter Betonsteine 1 beschrieben, die mittels des vorliegenden Verfahrens hergestellt sind. Die Figuren 7 und 8 zeigen jeweils eine perspektivische Ansicht und die Figur 9 eine Seitenansicht eines jeweiligen Betonsteins 1 in einer sehr vereinfachten und grob schematischen Darstellung.

Wie oberhalb im Zusammenhang mit dem Herstellungsverfahren bereits erläutert, sind die Betonsteine 1 mehrschichtig, nämlich zumindest dreischichtig, ausgebildet und weisen jeweils einen mehrschichtigen, im den Beispiel der Figuren im Wesentlichen quaderförmigen, Betonsteinkörper 2 mit mindestens einer ersten, zweiten und dritten Betonsteinschicht 2a, 2b, 2c auf. Figur 7 zeigt einen solchen dreischichtigen Betonstein 1. Figur 8 zeigt eine alternative, vierschichtige Variante, deren Betonsteinkörper 2 zusätzlich zu der ersten bis dritten Betonsteinschicht 2a, 2b, 2c noch eine weitere Betonsteinschicht 2n umfasst und Figur 9 zeigt eine vielschichtige Variante.

Jeder Betonstein 1 bzw. der Betonsteinkörper 2 hat ein vorgegebenes Format mit einer Steinlänge SL und einer Steinbreite SB und weist wenigstens eine zum Verlegen auf einer Bettungsschicht eines Untergrunds geeignete Betonsteinunterseite 2.1 und eine dieser gegenüberliegende Betonsteinoberseite 2.2 auf, entlang derer sich eine obere Oberfläche des Betonsteins 1 erstreckt.

An den Seitenflächen des Betonsteins 1 können Vorsprünge 3, beispielsweise rippen- oder nasenartige Vorsprünge 3 vorgesehen sein, die als Abstandshalter oder Abstandsnasen dienen und beim Verlegend der Betonsteine 1 im Verbund dafür sorgen, dass im verlegten Flächenverband ein Mindestabstand zwischen den jeweiligen benachbarten Betonsteinen 1 eingehalten ist und dadurch Fugen mit einer vorgegebene Mindestbreite erzeugt sind.

Die die obere Oberfläche definierende und als Vorsatzbetonschicht ausgebildete erste Betonsteinschicht 2a ist aus einem Vorsatzbeton hergestellt, der beispielsweise ein gefügedichter Beton ist. Je nach Verwendungszweck kann die erste Betonsteinschicht 2a als zumindest teilweise wasserdurchlässige bzw. wasserdurchlässige oder aber als wasserundurchlässige Schicht ausgebildet sein.

Anschließend an die erste Betonsteinschicht 2a ist die zweite Betonsteinschicht 2b ausgebildet, die in den dargestellten Beispielen direkt bzw. unmittelbar an die erste Betonsteinschicht 2a anschließt. Die zweite Betonsteinschicht 2b ist aus einem haufwerksporigen Kernbeton mit einem großen Anteil an Fein- und Mikroporen hergestellt. Diese haufwerksporige Betonsteinschicht 2b unterstützt die Aufnahme und Speicherung von Wasser und ermöglicht damit ein Eindringen von Wasser über die Seitenflächen der Betonsteine in die zweite Betonsteinschicht 2b. Unter thermischen Bedingungen, die eine Verdunstung von Wasser begünstigen, kann das in der zweite Betonsteinschicht 2b zwischengespeicherte Wasser wieder nach außen abgegeben werden, und zwar in Dampfform wiederum über die Seitenflächen und/oder bei einer wasserdurchlässigen Ausbildung der ersten Betonsteinschicht 2a über diese aus dem Betonstein 1 entweichen bzw. an die Umgebung abgegeben werden.

Die im Beispiel der Figur 7 unmittelbar an die zweite Betonsteinschicht 2b anschließende dritte Betonsteinschicht 2c ist wasserdurchlässig und aus einem splitt- und/oder sandreichen Betonmaterial hergestellt, welcher eine zumindest mittelmäßige Wasserdurchlässigkeit aufweist. Der Splitt- und/oder Sandanteil kann hierbei fein oder grob sein, oder es kann auch eine Mischung aus feinkörnigem Sandanteil und grobkörnigem Splittanteil zugesetzt sein. Auch ist aufgrund des in der dritten Betonsteinschicht 2c erzeugten Kapillareffektes eine Zuführung von Feuchtigkeit aus der Bettungsschicht bzw. dem Untergrund in die zweite Betonsteinschicht 2b möglich, wodurch die Verdunstungseigenschaften des Betonsteins 1 zusätzlich verbessert werden und insbesondere die Verdunstungsrate erhöht wird.

Bei dem in Figur 8 dargestellten Beispiel ist zwischen der zweiten und dritten Betonsteinschicht 2b, 2c eine zusätzliche weitere Betonsteinschicht 2n ausgebildet, wodurch der Betonstein 1 noch besser an gewünschte Verwendungszwecke anpassbar ist. Beispielsweise ist die dritte Betonsteinschicht 2c hier als eine Stabilisierungsschicht oder Festigungsschicht ausgebildet, die dem Betonstein 1 eine höhere Stabilität und Festigkeit verleiht. Die weitere Betonsteinschicht 2n ist als wasserdurchlässige Schicht ausgebildet, um beispielsweise eine kontrollierte Wasserpermeabilität und/oder Wasserspeicherung zu unterstützen.

Bei der Herstellung des in Figur 8 gezeigten Betonsteins 1 wird sowohl das Betonmaterial für die dritte Betonsteinschicht 2c, wie auch das weitere Betonmaterial für die weitere Betonsteinschicht 2n volumetrisch dosiert in die Schalungsform 4 eingebracht, wobei zum Einbringen des weiteren Betonmaterials für die weitere Betonsteinschicht 2n eine zweite Dosiervorrichtung vorgesehen ist. Die zweite Dosiervorrichtung ist hierbei sowohl konstruktiv, wie auch funktional ähnlich zu der ersten Dosiervorrichtung 13 oder baugleich mit dieser.

In Figur 9 ist eine weitere, alternative Ausführungsform des Betonsteins 1 in einer seitlichen Ansicht gezeigt. Der Betonsteinkörper 2 umfasst hierbei zwischen der dritten Betonsteinschicht 2c und der zweiten Betonsteinschicht 2b, eine Vielzahl an weiteren Betonsteinschichten 2n mit einer Gesamt-Schichtdicke Dn. Die Vielzahl der weiteren Betonsteinschichten 2n setzt sich aus vielen einzelnen weiteren Betonsteinschichten 2n zusammen, die jeweils sehr dünn ausgebildet sind und sehr geringe Schichtdicken aufweisen. Dadurch können zum Beispiel in einer besonders genauen und definierten Weise Schichten aus unterschiedlichem Betonmaterial derart kombiniert werden, dass in dem Betonsteinkörper 2 eine speziell gewünschte Eigenschaft, wie etwa die gewünschte Wasserpermeabilität, bestimmte Dichte- oder Festigkeitswerte oder dergleichen, in vorbestimmter, definierter Weise eingestellt ist.

Beispielsweise ist es darüber auch möglich die genannten Eigenschaften bezogen auf eine Höhe des Betonsteinkörpers 2 in einem Verlauf zu variieren und beispielsweise graduell zu ändern. Hierbei kann eine der genannten Eigenschaften - wie etwa die Wasserdurchlässigkeit, Wasserspeicherung, Festigkeit bzw. Dichte - zum Beispiel auch einen "Übergang" definieren, so dass die Vielzahl an weiteren Betonsteinschichten 2n hier auch als eine gemeinsame Übergangsschicht verstanden werden kann. Alternativ wäre hier auch denkbar, die einzelnen dünnen, weiteren Betonsteinschichten 2n aufeinanderfolgend jeweils abzuwechseln, so dass etwa abwechselnd wasserdurchlässige und wasserundurchlässige Betonsteinschichten und/oder dichte und weniger dichte Betonsteinschichten und/oder grobe und feine Betonsteinschichten aufeinandergeschichtet sind.

Für die Herstellung einer wie in Figur 9 beispielhaft gezeigten Ausführungsvariante des Betonsteins 1 kommen vorzugsweise eine erste Dosiervorrichtung 13 und eine zweite Dosiervorrichtung, insbesondere jeweils mit einer Zellenradschleuse 14, zum Einsatz, wobei die zwei Zellenradschleusen 14 alternierend arbeiten und jeweils aufeinanderfolgend ein jeweiliges Betonmaterial volumetrisch dosiert in die Schalungsform 4 einbringen. Zwischen den jeweiligen Dosierschritten mittels der zwei Zellenradschleusen 14 können hierbei beispielsweise auch Zwischenschritte zum Verdichten bzw. Stempeln des in einem jeweiligen Dosierschritt eingebrachten Betonmaterials durchgeführt werden.

### Bezugszeichenl iste

- 1: Betonstein
- 2: Betonsteinkörper
- 2.1: Betonsteinunterseite
- 2.2: Betonsteinoberseite
- 2a: erste Betonsteinschicht
- 2b: zweite Betonsteinschicht
- 2c: dritte Betonsteinschicht
- 2n: weitere Betonsteinschicht
- 3: Vorsprung
- 4: Schalungsform
- 4a: Formvertiefung
- 10: Vorrichtung zum Herstellen von Betonsteinen
- 11: erste Fülleinrichtung
- 12: zweite Fülleinrichtung
- 13: erste Dosiervorrichtung
- 14: Zellenradschleuse
- 14.1: Einlauf
- 14.2: Auslauf
- 14a: Schleusen- bzw. Dosierraum
- 15: Presse oder Stempel
- 16: Zellenrad
- 17: Achs- oder Rotorkörper
- 18: Rotorblätter
- 19: Dosierhilfe
- AB: Arbeitsbreite
- BF: Formbreite
- DR: Drehrichtung
- Dc: Schichtdicke der dritten Betonsteinschicht
- Dn: Gesamtschichtdicke der weiteren Betonsteinschichten
- FR: Fahrrichtung
- LA: Längsachse der Schalungsform
- LZ: Zellenradlänge
- RA: Rotationsachse
- SB: Breite des Betonsteins
- SL: Länge des Betonsteins

## Patentansprüche

1. Verfahren zum Herstellen von Betonsteinen (1), wobei jeder Betonstein (1) einen mehrschichtigen Betonsteinkörper (2) mit zumindest einer ebenen Betonsteinunterseite (2.1) und einer dieser gegenüberliegenden im Wesentlichen flachen Betonsteinoberseite (2.2) umfasst, wobei der Betonsteinkörper (2) zumindest eine als Vorsatzbetonschicht ausgebildete und die Betonsteinoberseite (2.2) bildende, erste Betonsteinschicht (2a), zumindest eine als Kernbetonschicht ausgebildete zweite Betonsteinschicht (2b) sowie wenigstens eine die Betonsteinunterseite (2.1) bildende dritte Betonsteinschicht (2c) aufweist, wobei bei dem Verfahren wenigstens eine Schalungsform (4) bereitgestellt wird und in einem Schritt zur Erzeugung der als Kernbetonschicht ausgebildeten zweiten Betonsteinschicht (2b) mittels einer ersten Fülleinrichtung (11) ein Kernbeton in die Schalungsform (4) eingebracht wird, wobei nach dem Einbringen des Kernbetons in einem weiteren Schritt zur Erzeugung der als Vorsatzbetonschicht ausgebildeten ersten Betonsteinschicht (2a) ein Vorsatzbeton in die Schalungsform (4) nachgefüllt wird und wobei das in die Schalungsform (4) eingebrachte Betonmaterial anschließend verdichtet und ausgehärtet wird, **dadurch gekennzeichnet, dass** vor dem Einbringen des Kernbetons in einem anfänglichen Schritt des Verfahrens zur Erzeugung der dritten Betonsteinschicht (2c) ein Betonmaterial für die dritte Betonsteinschicht (2c) mittels einer ersten Dosiervorrichtung (13) in die Schalungsform (4) eingebracht wird.

2. Verfahren nach Anspruch 1, **dadurch gekennzeichnet, dass** das Betonmaterial für die dritte Betonsteinschicht (2c) volumetrisch dosiert in die Schalungsform (4) eingebracht wird.

3. Verfahren nach Anspruch 1 oder 2, **dadurch gekennzeichnet, dass** das Betonmaterial für die dritte Betonsteinschicht (2c) mittels einer als Zellenradschleuse (14) ausgebildeten oder eine Zellenradschleuse (14) aufweisenden Dosiervorrichtung (13) in die Schalungsform (4) eingebracht wird.

4. Verfahren nach Anspruch 3, **dadurch gekennzeichnet, dass** zum volumetrisch dosierten Einbringen des Betonmaterials für die dritte Betonsteinschicht (2c) ein rotierendes Zellenrad (16) der Zellenradschleuse (14) gesteuert angetrieben und eine Rotationsgeschwindigkeit des Zellenrades (16) gesteuert eingestellt wird.

5. Verfahren nach einem der vorhergehenden Ansprüche, **dadurch gekennzeichnet, dass** die Dosiervorrichtung (13) während des Einbringens des Betonmaterials für die dritte Betonsteinschicht (2c) in zumindest einer in Richtung entlang einer Längsachse (LA) der Schalungsform (4) verlaufenden ersten Fahrrichtung (FR) mit einer gesteuert eingestellten Vorschubgeschwindigkeit bewegt wird und das Betonmaterial dadurch insbesondere zumindest bezogen auf eine Längsrichtung der Schalungsform (4) gleichmäßig zugeführt wird.

6. Verfahren nach Anspruch 4 und 5, **dadurch gekennzeichnet, dass** die Vorschubgeschwindigkeit der in Fahrrichtung (FR) bewegten Dosiervorrichtung (13) und die Rotationsgeschwindigkeit des Zellenrades (16) gesteuert aufeinander abgestimmt werden und insbesondere abhängig von der Art des für die dritte Betonsteinschicht (2c) verwendeten Betonmaterials und/oder von einer gewünschten Schichtdicke (Dc) der dritten Betonsteinschicht (2c) angepasst und abgestimmt werden.

7. Verfahren nach einem der vorhergehenden Ansprüche, **dadurch gekennzeichnet, dass** zumindest die Vorschubgeschwindigkeit der in Fahrrichtung (FR) bewegten Dosiervorrichtung (13) abhängig von der Ausgestaltung der Schalungsform (4), insbesondere formabhängig gesteuert wird und/oder dass eine mit einer Vielzahl von Formvertiefungen (4a) ausgestattete Schalungsform (4) bereitgestellt und eine der Anzahl der Formvertiefungen (4a) entsprechende Anzahl von Betonsteinen (1) gleichzeitig hergestellt wird, wobei das Betonmaterial für die dritte Betonsteinschicht (2c) vorzugsweise in jede der Formvertiefungen (4a) der Schalungsform (4) volumetrisch dosiert eingebracht wird.

8. Verfahren nach einem der vorhergehenden Ansprüche, **dadurch gekennzeichnet, dass** vor dem Einfüllen des Kernbetons und/oder vor dem Nachfüllen des Vorsatzbetons wenigstens ein weiteres Betonmaterial in die Schalungsform (4) eingefüllt wird und dadurch zumindest eine weitere Betonsteinschicht (2n) erzeugt wird, wobei die weitere Betonsteinschicht (2n) zwischen der zweiten und dritten Betonsteinschicht (2b, 2c) oder zwischen der ersten und zweiten Betonsteinschicht (2a, 2b) angeordnet ist.

9. Verfahren nach Anspruch 8, **dadurch gekennzeichnet, dass** das weitere Betonmaterial für die weitere Betonsteinschicht (2n) volumetrisch dosiert in die Schalungsform (4) eingebracht wird, insbesondere mittels der ersten Dosiervorrichtung (13) oder mittels einer, als Zellenradschleuse ausgebildeten oder eine Zellenradschleuse aufweisenden zweiten Dosiervorrichtung.

10. Verfahren nach einem der vorhergehenden Ansprüche, **dadurch gekennzeichnet, dass** das in die Schalungsform (4) eingebrachte Betonmaterial für die dritte Betonsteinschicht (2c) und/oder der eingebrachte Kernbeton und oder der eingebrachte Vorsatzbeton nach dem jeweiligen Einbringen mit Betonverteilermitteln gleichmäßig in der Fläche verteilt wird.

11. Verfahren nach einem der vorhergehenden Ansprüche, **dadurch gekennzeichnet, dass** das in die Schalungsform (4) eingebrachte Betonmaterial für die dritte Betonsteinschicht (2c) vor dem Einbringen des Kernbetons in einem Zwischenschritt vorverdichtet wird und/oder dass der in die Schalungsform (4) eingebrachte Kernbeton vor dem Einbringen des Vorsatzbetons in einem Zwischenschritt vorverdichtet wird und/oder dass die dritte Betonsteinschicht (2c) mit einer Schichtdicke (Dc) hergestellt wird, die zwischen 2% und 20% einer Gesamthöhe (H) des Betonsteinkörpers (2) vorzugsweise zwischen 4% und 15% einer Gesamthöhe (H) des Betonsteinkörpers (2) und besonders bevorzugt zwischen 5% und 10% einer Gesamthöhe (H) des Betonsteinkörpers (2) beträgt.

12. Verfahren nach einem der vorhergehenden Ansprüche, **dadurch gekennzeichnet, dass** als Betonmaterial zur Herstellung der dritten Betonsteinschicht (2c) ein splitt- und/oder sandreicher Beton verwendet wird und/oder dass als Kernbeton zur Herstellung der zweiten Betonsteinschicht (2b) ein haufwerksporiger Beton verwendet wird und/oder dass als Betonmaterial zur Herstellung der dritten Betonsteinschicht (2c) ein Beton mit einem Wasserzementwert in einem Bereich von 0,25 bis 0,4 verwendet wird, insbesondere mit einem Wasserzementwert in einem Bereich von 0,28 bis 0,38.

13. Vorrichtung (10) zum Herstellen von Betonsteinen (1), umfassend zumindest eine Schalungsform (4) mit zumindest einer oder mehreren Formvertiefungen (4a) und wenigstens eine erste Fülleinrichtung (11) zum Einbringen von Beton in die Schalungsform (4), **dadurch gekennzeichnet, dass** die Vorrichtung (10) ferner zumindest eine erste Dosiervorrichtung (13) aufweist, wobei die erste Dosiervorrichtung (13) zum volumetrisch dosierten Einbringen von Betonmaterial in die Schalungsform (4) ausgebildet ist.

14. Vorrichtung (10) nach Anspruch 13, **dadurch gekennzeichnet, dass** die zumindest eine erste Dosiervorrichtung (13) durch eine Zellenradschleuse (14) gebildet ist oder wenigstens eine Zellenradschleuse (14) umfasst und/oder dass die zumindest eine erste Dosiervorrichtung (13) verfahrbar gelagert und in zumindest einer in Richtung entlang einer Längsachse (LA) der Schalungsform (4) verlaufenden ersten Fahrrichtung (FR) angetrieben verfahrbar ist, insbesondere gesteuert angetrieben verfahrbar ist.

15. Vorrichtung nach Anspruch 13 oder 14, **dadurch gekennzeichnet, dass** zumindest die erste Fülleinrichtung (11) in Form eines in Richtung entlang einer Längsachse (LA) der Schalungsform (4) verfahrbaren Füllwagens ausgebildet ist und/oder dass ferner eine mit der ersten Fülleinrichtung (11) und der ersten Dosiervorrichtung (13) kommunizierende Steuer- und/oder Regeleinheit vorgesehen ist und das Einbringen von Betonmaterial in die Schalungsform (4) gesteuert einstellbar ist, insbesondere programmgesteuert über zumindest eine in der Steuer- und/ Regeleinheit ausgeführten Steuerroutine.
